# EUROPÄISCHE PATENTSCHRIFT

(11) **EP 1 002 915 B1**
(45) Veröffentlichungstag und Bekanntmachung des Hinweises auf die Patenterteilung: **03.03.2004**
(21) Anmeldenummer: 99122955.0
(22) Anmeldetag: 18.11.1999
(51) Int. Cl.: G07C 9/00, E05B 49/00, E05B 47/06

(54) **Schliessvorrichtung**
Locking device
Dispositif de verrouillage

(30) Priorität: 18.11.1998 DE 19853207
(43) Veröffentlichungstag der Anmeldung: 24.05.2000
(73) Patentinhaber: Simons & Voss Identifikationssysteme GmbH, 80803 München (DE)
(72) Erfinder: Meyerle, Herbert, 82216 Maisach (DE)
(74) Vertreter: VOSSIUS & PARTNER

(56) Entgegenhaltungen:
- DE-A- 3 612 761
- DE-A- 4 433 333
- DE-A- 19 524 430
- DE-A- 19 603 320
- US-A- 4 918 955
- US-A- 5 367 295

## Beschreibung

Die Erfindung betrifft eine Schließvorrichtung, insbesondere eine Schließvorrichtung mit einer Schließmechanik für Türen und einer Zutrittskontrollelektronik zur Verifikation der Zutrittsberechtigung einer Person und zur Ansteuerung der Schließmechanik.

Beispiele bekannter Schließvorrichtungen sind Einsteckschlösser für Türen nach DIN 18251. Um die Sicherheit und die Flexibilität bei der Schließplangestaltung und -änderung für rein mechanische Schlösser dieser Norm zu erhöhen, ist bereits die Verwendung einer zusätzlichen Zutrittskontrollelektronik vorgeschlagen worden, die die Zutrittsberechtigung einer Zutritt verlangenden Person überprüft und dementsprechend die Schließmechanik sperrt oder freigibt.

Ein Beispiel für eine solche Schließvorrichtung ist in DE-A-44 388 32 angegeben. Hier führt die Zutrittskontrollelektronik einen drahtlosen Datenaustausch mit einem Identträger (Transponder) einer Zutritt verlangenden Person aus, um die Zutrittsberechtigung zu prüfen. Der Datenaustausch geschieht über elektro-magnetische Wellen und die Zutrittskontrollelektronik weist eine Antenne auf, die in einem türaußenseitigen Türbeschlag untergebracht ist. Diese Anordnung erfordert die Vorbereitung der Tür zur Anbringung spezieller Türbeschläge. Dies macht die Verwendung der bekannten Schließvorrichtung relativ teuer. Die Unterbringung der Antenne im Türbeschlag sorgt zwar für relativ gute Abstrahleigenschaften auch bei stark metallarmierten Türen oder Feuerschutztüren, ist jedoch anfällig gegen Vandalismus und Manipulationsversuche.

Die Energieversorgung der Zutrittskontrollelektronik bekannter Schließvorrichtungen erfolgt meist entweder über eine Batterie, die von Zeit zu Zeit ausgewechselt werden muß, oder über einen Kabelübergang von der Türzarge zur Tür, der aufwendig installiert werden muß und manipulationsanfällig ist.

In DE-A-36 12 761 wird daher eine Energieversorgung durch einen Strahlungssender im Schließblech der Türzarge und einen Strahlungsempfänger im Stulpblech eines Einsteckschlosses einer Tür vorgeschlagen. Die Zutrittskontrollelektronik im Einsteckschloß erhält ihre Energie in Form von Hochfrequenz- oder Lichtenergie bei geschlossener Tür.

Einsteckschlösser für Türen werden häufig mit Schließzylindern nach DIN 18252 ausgestattet. In DE-C-39 18 445 und DE-A-196 03 320 wurde vorgeschlagen, die Zutrittskontrollelektronik in einen solchen Schließzylinder zu integrieren. Er stellt dann eine Schließvorrichtung der eingangs genannten Art dar. Die Schließvorrichtung kann auch aus einer Kombination aus Schließzylinder und Schloß bestehen. Die bekannten Schließzylinder mit Elektronik weisen im Prinzip die gleichen Probleme auf, die oben bereits im Zusammenhang mit Einsteckschlössern genannt wurden: Ihre Schwachstelle ist stets das zwangsläufig notwendige Ein- und Auskoppeln von Daten und Betriebsenergie für die Zutrittskontrollelektronik. Diese Probleme verstärken sich beim Schließzylinder noch dadurch, daß nur wenig Raum zur Verfügung steht und ein eingebauter Schließzylinder oft vollständig von Metall umgeben ist, so daß die Signalübertragung mit elektromagnetischen Wellen kaum möglich ist.

Der Erfindung liegt daher die Aufgabe zugrunde, eine verbesserte Schließvorrichtung zu schaffen.

Die Lösung dieser Aufgabe gelingt mit der in Anspruch 1 angegebenen Schließvorrichtung. Sie zeichnet sich dadurch aus, daß ein in der Regel ohnehin vorhandenes Befestigungselement der Schließvorrichtung als Medium zur Signalübertragung für die Zutrittskontrollelektronik genutzt wird. Bei dem Befestigungselement handelt es sich vorzugsweise um eine Schraube, eine Niete, einen Bolzen oder eine Klammer, die der mechanischen Verbindung der Schließvorrichtung mit umgebenden Einrichtungen dienen. Solche Befestigungselemente erstrecken sich von außen in das Gehäuse der Schließvorrichtung bzw. durchdringen dieses. Daher sind sie als Medium zur Signalübertragung von und zur im Gehäuse integrierten Zutrittskontrollelektronik in besonderer Weise geeignet, ohne daß umfangreiche oder besonders bevorzugt keine baulichen Veränderungen an der Schließvorrichtung selbst oder ihrer Umgebung vorgenommen werden müssen. Außerdem ermöglicht eine erfindungsgemäße Schließvorrichtung eine einfache und damit kostengünstige Installation und bietet gleichzeitig Sicherheit gegen Manipulation.

Vorteilhafte Ausgestaltungen der Erfindung sind in den Unteransprüchen angegeben.

Wenn die Schließvorrichtung die Form eines Einsteckschlosses für Türen oder eines Schließzylinders für ein solches Einsteckschloß annimmt, ist das Befestigungselement besonderes bevorzugt die Stulpschraube, die in diesem Schloß zur Befestigung des Schließzylinders im Einsteckschloß vorgesehen ist, siehe beispielsweise DIN 18252. Eine erfindungsgemäße Schließvorrichtung in der Form eines Schließzylinders ist universell für eine große Zahl verschiedener Schlösser einsetzbar. Die Stulpschraube ist relativ lang, was günstige Übertragungsverhältnisse beispielsweise bei der Signalübertragung mit der Stulpschraube als Antenne für elektromagnetische Wellen ermöglicht. Schließlich ist die Stulpschraube stets zur Stirnseite einer Tür, d.h. in Richtung zum Schließblech der Türzarge gerichtet, so daß sich unabhängig vom verwendeten Schloß und von der jeweiligen Tür stets gleiche Übertragungsverhältnisse ergeben und sich kurze Signalübertragungswege beispielsweise zur Türzarge realisieren lassen.

Weiter bevorzugte Ausführungen der Erfindung betreffen vorteilhafte Belegungen des von oder zu der Zutrittskontrollelektronik übertragenen Signals mit verschiedenen Funktionen.

Zweckmäßige Ausgestaltungen des Befestigungselements ermöglichen es, daß das Befestigungselement als elektrisches, optisches oder magnetisches bzw. elektromagnetisches Übertragungsmedium dienen kann. Neben den angegebenen Übertragungsmöglichkeiten ist auch eine kapazitive Kopplung des zu - übertragenden Signals von außen auf das Befestigungselement oder in umgekehrter Richtung vom Befestigungselement nach außen möglich.

Die Zeichnung zeigt ein bevorzugtes Ausführungsbeispiel der Erfindung.

Das dargestellte Ausführungsbeispiel der Schließvorrichtung stellt einen Schließzylinder dar. Dieser weist ein Zylindergehäuse 1 auf, das mit einer Gewindebohrung 6 für eine Stulpschraube 7 versehen ist, mit der der Schließzylinder an einem (nicht dargestellten) Einsteckschloß befestigbar ist. Alternativ findet die Erfindung auch Verwendung in einem elektronischen Schließzylinder, wie er in der DE-A-198 51 065.9 bzw. DE-A-198 51 308.9 beschrieben ist.

Das Zylindergehäuse 1 umfaßt einen Zylinderkern 2 mit einem Schlüsselkanal 3, in den ein passender (nicht dargestellter) Schlüssel eingeführt werden kann, um den Zylinderkern 2 im Gehäuse 1 zu drehen. Koaxial drehbar zum Zylinderkern 2 ist ein Schließbart 4 zum Auf- oder Zusperren des Schlosses vorgesehen.

Das Zylindergehäuse 1 enthält außerdem eine Zutrittskontrollelektronik 5, die in an sich bekannter Weise die Identität eines in den Schlüsselkanal 3 eingeführten Schlüssels feststellt, beispielsweise über einen Datenaustausch mit einem im Schlüssel vorhandenen Transponder über Kontakte zwischen Schlüssel und Zutrittskontrollelektronik 5. Daraufhin prüft sie, ob der so identifizierte Schlüssel zum Auf- oder Zusperren des Schlosses berechtigt. Bei festgestellter Berechtigung koppelt sie kurzzeitig elektromagnetisch den Zylinderkern 2 drehfest mit dem Schließbart 4, so daß ein Auf- oder Zusperren des Schlosses möglich ist. Ohne Berechtigung läßt sich der Zylinderkern 2 dagegen frei drehen, ohne den Schließbart 4 mitzunehmen.

Der Zutrittskontrollelektronik 5 lassen sich in einem Programmiervorgang Daten mitteilen, die ihr die Identifizierung solcher Schlüssel erlauben, die zum Auf- oder Zusperren des Schlosses berechtigen. Außerdem lassen sich die mitgeteilten Daten wieder löschen, so daß Berechtigungen wieder entzogen werden können. Dies geschieht durch drahtlose Übertragung eines Programmiersignals von einer Programmierstation 8 an die Zutrittskontrollelektronik 5 in Form eines Wechsel Magnetfelds. Zum Empfang des Programmiersignals ist die Stulpschraube 7 als Stabantenne für die Zutrittskontrollelektronik 5 des Schließzylinders ausgebildet: Der Schaft 9 der Stulpschraube 7 trägt eine Zylinderspule 10 mit 2 Anschlüssen 11 und 12. Von diesen ist der vom Zylindergehäuse 1 abgewandte Anschluß 12 mit dem Schaft 9 der Stulpschraube 7 und damit über die Gewindebohrung 6 mit der Masse des Zylindergehäuses 1 verbunden. Auch die Zutrittskontrollelektronik 5 weist einen Anschluß 13 auf, der mit der Masse des Zylindergehäuses 1 verbunden ist. Der andere Anschluß 11 der Zylinderspule 10 ist mit einem Leiter verbunden, der in einer Nut des Stulpschraubenschafts 9 zu dessen Spitze im Zylindergehäuse 1 und von dort weiter zur Zutrittskontrollelektronik 5 führt.

Die Stulpschraube 7 ragt relativ weit aus dem Zylindergehäuse 1 heraus, so daß sich gute Empfangs- und Abstrahleigenschaften für die von ihr gebildete Stabantenne ergeben. Diese Eigenschaften werden auch kaum durch mögliche Metallteile des Einsteckschlosses oder der Tür im Umfeld des Schließzylinders beeinflußt. Dazu trägt auch die Signalübertragung mittels magnetischer Wechselfelder bei, die durch solche Metallteile, wie sie üblicherweise verwendet werden, kaum abgeschirmt wird.

Beim dargestellten Ausführungsbeispiel wird die Zutrittskontrollelektronik 5 von einer (nicht gezeigten) Batterie gespeist. In einer Abwandlung dieses Beispiels kann der Zutrittskontrollelektronik 5 auch über die Zylinderspule 10 induktiv Energie von einer in der Türzarge vorgesehenen Sendespule-zugeführt werden. Vorzugsweise speichert die Zutrittskontrollelektronik 5 die zugeführte Energie dann in einem Akkumulator oder Kondensator, um sie auch bei geöffneter Tür zur Verfügung zu haben.

In Abwandlungen des Ausführungsbeispiels kann die Signalübertragung auch direkt über Kontakte zwischen der Stulpschraube 7 und der Türzarge oder kapazitiv zwischen der Stulpschraube 7 und einer Elektrode in der Türzarge oder optisch über Optokoppler in der Stulpschraube 7 und der Türzarge erfolgen.

Im beschriebenen Ausführungsbeispiel stellt der (nicht gezeigte) Schlüssel mit seinem Transponder einen Identträger dar, der von der Zutrittskontrollelektronik 5 identifiziert wird. Es ist jedoch auch möglich, einen separaten Identträger 15 in Form eines Schlüsselanhängers oder einer Scheckkarte mit dem Transponder vorzusehen. Der Datenaustausch zwischen dem Identträger 15 und der Zutrittskontrollelektronik 5 erfolgt dann ebenfalls über magnetische Wechselfelder und die als Stabantenne ausgebildete Stulpschraube 7. Der Schließzylinder läßt sich dann nur von einer Person mit einem Schlüssel betätigen, die gleichzeitig den Identträger 15 mit sich führt.

Zur Verwendung in genormten Einsteckschlössern weichen die Außenabmessungen des Schließzylinders vorzugsweise nicht wesentlich von den Normabmessungen der DIN 18252 ab.

## Patentansprüche

1. Schließvorrichtung mit
einer Schließeinrichtung (2, 3) und
einer Zutrittskontrollelektronik (5) zur Verifikation der Zutrittsberechtigung einer Zutritt verlangenden Person und zur Ansteuerung der Schließeinrichtung,
wobei die Zutrittskontrollelektronik mit einem Befestigungselement (7) der Schließvorrichtung als Medium zur drahtlosen Signalübertragung gekoppelt ist.

2. Schließvorrichtung nach Anspruch 1, die ein Einsteckschloß für Türen und/oder einen Schließzylinder für ein solches Einsteckschloß aufweist, wobei das genannte Befestigungselement die Stulpschraube (7) zur Befestigung des Einsteckschlosses bzw. des Schließzylinders darstellt.

3. Schließvorrichtung nach Anspruch 1 oder 2, wobei die genannte Signalübertragung der Versorgung der Zutrittskontrollelektronik (5) mit Betriebsenergie dient.

4. Schließvorrichtung nach einem der vorhergehenden Ansprüche, wobei die genannte Signalübertragung der Programmierung der Zutrittskontrollelektronik (5) mit Daten dient, die ihr die Verifikation der Zutrittsberechtigung erlauben.

5. Schließvorrichtung nach einem der vorhergehenden Ansprüche, wobei die genannte Signalübertragung einem Datenaustausch mit einem Identträger (15) einer Zutritt verlangenden Person dient, um deren Zutrittsberechtigung zu prüfen.

6. Schließvorrichtung nach Anspruch 5, wobei der Identträger einen aktiven oder passiven Transponder aufweist.

7. Schließvorrichtung nach einem der vorhergehenden Ansprüche, wobei das Befestigungselement (7) mit einem Anschlußkontakt zur Verbindung mit einem Gegenkontakt in einer Türzarge versehen ist.

8. Schließvorrichtung nach einem der vorhergehenden Ansprüche, wobei das Befestigungselement (7) ein optisches Signalübertragungsmedium beinhaltet.

9. Schließvorrichtung nach einem der vorhergehenden Ansprüche, wobei das Befestigungselement (7) als Antenne an die Zutrittskontrollelektronik (5) angeschlossen ist, um elektromagnetische Signale zu übertragen.

10. Schließvorrichtung nach einem der vorhergehenden Ansprüche, wobei das Befestigungselement (7) mit einer Spulenwicklung (10) versehen ist, die mit der Zutrittskontrollelektronik (5) verbunden ist, und wobei die Signalübertragung mittels eines magnetischen Wechselfelds erfolgt.

11. Schließvorrichtung nach Anspruch 10, wobei das Befestigungselement eine Befestigungsschraube (7) darstellt und die Spulenwicklung (10) den Schaft (9) der Befestigungsschraube umschlingt und zwei Anschlüsse (11, 12) aufweist, von denen einer über den Schraubenschaft (9) und der andere über einen separaten Anschlußleiter (14) mit der Zutrittskontrollelektronik (5) verbunden ist.

## Claims

1. A locking device comprising
a locking means (2, 3) and
an electronic access control (5) for verifying an access authorization of a person requesting access and for controlling the locking means,
wherein the electronic access control is coupled with a fastening element (7) of the locking device as a medium for a wireless signal transfer.

2. The locking device according to claim 1 comprising a mortise lock for doors and/or a lock cylinder for such a mortise lock, wherein said fastening element represents the forend screw (7) for fastening the mortise lock and/or the lock cylinder.

3. The locking device according to claim 1 or 2, wherein said signal transfer serves for supplying the electronic access control (5) with operational energy.

4. The locking device according to any one of the preceding claims, wherein said signal transfer serves for programming the electronic access control (5) with data allowing it to verify the access authorization.

5. The locking device according to any one of the preceding claims, wherein said signal transfer serves for a data exchange with an identification carrier (15) of a person requesting access in order to check the person's access authorization.

6. The locking device according to claim 5, wherein the identification carrier comprises an active or passive transponder.

7. The locking device according to any one of the preceding claims, wherein the fastening element (7) is provided with a contact for a connection with a counter contact in a door frame.

8. The locking device according to any one of the preceding claims, wherein the fastening element (7) includes an optical signal transfer medium.

9. The locking device according to any one of the preceding claims, wherein the fastening element (7) is connected with the electronic access control (5) as an antenna in order to transmit electromagnetic signals.

10. The locking device according to any one of the preceding claims, wherein the fastening element (7) is provided with a wire-wound coil (10) being connected with an electronic access control (5) and wherein the signal transmission is performed by means of an alternating magnetic field.

11. The locking device according to claim 10, wherein the fastening element represents a fastening screw (7) and the wire-wound coil (10) winds around the shank (9) of the fastening screw and comprises two connections (11, 12) one of which being connected with the electronic access control (5) via the screw shank (9) and the other one being connected with the electronic access control (5) via a separate connection guide (14).

## Revendications

1. Dispositif de fermeture comportant :
un moyen de fermeture (2, 3), et
une unité électronique de contrôle d'accès (5) pour vérifier l'autorisation d'accès d'une personne désirant l'accès et pour piloter le moyen de fermeture,
dans lequel l'unité électronique de contrôle d'accès est couplée à un élément de fixation (7) du dispositif de fermeture à titre de moyen pour la transmission de signaux sans fil.

2. Dispositif de fermeture selon la revendication 1, comportant une serrure à larder pour portes et/ou un barillet de serrure pour une telle serrure à larder, ledit élément de fixation représentant la vis à embouti (7) pour fixer la serrure à larder ou le barillet de serrure.

3. Dispositif de fermeture selon l'une ou l'autre des revendications 1 et 2, dans lequel ladite transmission de signaux sert à alimenter en énergie de fonctionnement l'unité électronique de contrôle d'accès (5).

4. Dispositif de fermeture selon l'une des revendications précédentes, dans lequel ladite transmission de signaux sert à la programmation de l'unité électronique de contrôle d'accès (5) avec des données qui lui permettent la vérification de l'autorisation d'accès.

5. Dispositif de fermeture selon l'une des revendications précédentes, dans lequel ladite transmission de signaux sert à un échange de données avec un support d'identification (15) d'une personne désirant l'accès, afin de vérifier son autorisation d'accès.

6. Dispositif de fermeture selon la revendication 5, dans lequel le support d'identification comprend un transpondeur actif ou passif.

7. Dispositif de fermeture selon l'une des revendications précédentes, dans lequel l'élément de fixation (7) est pourvu d'un contact de branchement pour la connexion avec un contre-contact dans un encadrement de porte.

8. Dispositif de fermeture selon l'une des revendications précédentes, dans lequel l'élément de fixation (7) contient un moyen optique de transmission de signaux.

9. Dispositif de fermeture selon l'une des revendications précédentes, dans lequel l'élément de fixation (7) est branché à titre d'antenne à l'unité électronique de contrôle d'accès (5) pour transmettre des signaux électromagnétiques.

10. Dispositif de fermeture selon l'une des revendications précédentes, dans lequel l'élément de fixation (7) est pourvu d'un enroulement de bobine (10) qui est connecté à l'unité électronique de contrôle d'accès (5), et dans lequel la transmission de signaux s'effectue au moyen d'un champ magnétique alternatif.

11. Dispositif de fermeture selon la revendication 10, dans lequel l'élément de fixation représente une vis de fixation (7) et l'enroulement de bobine (10) entoure la tige (9) de la vis de fixation et comprend deux raccords (11, 12) dont l'un est connecté via la tige (9) de la vis et dont l'autre est connecté via un conducteur de raccordement séparé (14) à l'unité électronique de contrôle d'accès (5).
